# FASCICULE DE BREVET EUROPEEN

(11) **EP 1 194 246 B1**
(45) Date de publication et mention de la délivrance du brevet: **24.09.2003**
(21) Numéro de dépôt: 00949675.3
(22) Date de dépôt: 07.07.2000
(51) Int. Cl.: B05B 11/00

(54) **DISTRIBUTEUR DE PRODUITS LIQUIDES A CORPS EN DEUX PARTIES**
FLÜSSIGKEITSSPENDER MIT ZWEITEILIGEM KÖRPER
LIQUID PRODUCT DISPENSER WITH TWO-PART BODY

(30) Priorité: 09.07.1999 FR 9908917
(43) Date de publication de la demande: 10.04.2002
(73) Titulaire: REXAM DISPENSING SYSTEMS, 76470 Le Tréport (FR)
(72) Inventeur: PETITJEAN, Maurice, B-6820 Florenville (BE); HENNEMANN, Pascal, F-76260 Eu (FR); LEULIET, David, F-80350 Mers-les-Bains (FR)
(74) Mandataire: Busnel, Jean-Benoît
(86) Numéro de dépôt international: FR0001968
(87) Numéro de publication internationale: WO01003850

(56) Documents cités:
- EP-A- 0 390 717
- EP-A- 0 453 357
- EP-A- 0 571 280
- EP-A- 0 769 328
- DE-A- 2 712 383
- US-A- 3 187 960
- US-A- 3 949 910
- US-A- 3 991 914

## Description

La présente invention concerne un distributeur de produits liquides à partir d'un récipient et plus particulièrement une pompe miniature pour la délivrance, par exemple, d'échantillons de parfums ou de cosmétiques ou de doses très faibles de produits pharmaceutiques.

Les distributeurs miniatures tel que celui décrit et représenté dans le EP-A-0453357 comprennent notamment un corps cylindroconique renfermant une chambre de dosage obturée à sa partie inférieure par un clapet d'admission et à sa partie supérieure par un piston muni d'un clapet d'échappement et d'un tube gicleur coiffé par un bouton-poussoir.

Cependant, dans les corps traditionnels qui sont réalisés en une seule pièce, le piston est généralement introduit à l'intérieur de la chambre par l'ouverture supérieure puis poussé vers le bas dans la chambre, ce qui entraîne une déformation rémanente du bord périphérique du piston vers le haut.

Or, cette mauvaise orientation du bord du piston est très difficile à corriger après le montage, et à défaut, elle est susceptible de provoquer un blocage du piston ainsi que des fuites de produit.

Par ailleurs, le bouton-poussoir est retenu sur le distributeur par un simple emmanchement sur le tube gicleur, ce qui ne lui confère pas une grande stabilité et qui ne suffit pas à le maintenir en place en cas de sollicitations accidentelles.

Au surplus, dans les distributeurs traditionnels, le corps doit être suffisamment souple pour garantir une bonne étanchéité et un bon fonctionnement des clapets mais il doit être aussi suffisamment rigide pour assurer une bonne résistance à la température et au vieillissement, en particulier dans la zone de contact entre le piston et la paroi de la chambre. De ces contraintes imposées à la matière constitutive du corps dépendent la régularité et la constance des doses successives qui sont délivrées.

Par ailleurs, il peut s'avérer nécessaire de rehausser le corps par rapport au col, ce qui n'est pas réalisable avec les distributeurs du type précédent ou bien entraîne des discontinuités d'aspect.

L'invention a pour but de résoudre ces problèmes techniques de manière satisfaisante.

Ce but est atteint selon l'invention au moyen d'un distributeur du type précédent dans lequel ledit élément inférieur pourvu d'une douille destinée à coopérer par serrage radial étanche avec ladite jupe en délimitant la paroi de ladite chambre de dosage, caractérisé en ce que ledit élément inférieur est pourvu d'un manchon prolongeant ladite douille coaxialement vers le bas et destiné à venir en serrage radial étanche à l'intérieur du col du récipient.

Selon un mode de réalisation particulier, ladite jupe est emmanchée dans ladite douille.

De préférence, le bord inférieur de ladite jupe vient au contact de la paroi interne de ladite douille.

Selon une caractéristique avantageuse, ladite jupe porte un épaulement formant butée pour le bord supérieur de ladite douille.

Selon une autre caractéristique, ladite jupe porte une saillie radiale de retenue du piston et/ou du bouton-poussoir.

Selon un mode de réalisation spécifique, le clapet d'admission est porté par l'élément inférieur en étant ménagé à la partie inférieure de ladite douille.

Selon une variante, ladite douille ou ladite jupe porte une collerette de support et de fixation sur le col du récipient.

Selon une autre variante, ladite collerette est pourvue d'organes de vissage ou d'encliquetage destinés à coopérer avec des organes complémentaires du récipient.

Le distributeur de l'invention possède un corps en deux éléments réalisés séparément et sous forme indépendante et qui sont destinés à être assemblés soit directement sur le site de fabrication, soit ultérieurement sur le site de conditionnement du produit.

Ce principe permet un choix élargi de fonctions, de matière et/ou de duretés différentes respectivement pour l'élément supérieur et l'élément inférieur qu'il devient désormais possible d'associer dans un même distributeur en optimisant ainsi ses performances et notamment la qualité de la distribution ainsi que sa fiabilité.

En outre, les modes de montage du distributeur sur un récipient s'en trouvent facilités et diversifiés en améliorant l'aspect esthétique et sans que l'étanchéité soit compromise.

Enfin cette disposition permet, d'une part, l'introduction du piston par le bas dans l'élément supérieur, c'est-à-dire en respectant son orientation fonctionnelle et, d'autre part, la retenue conjointe vers le haut dudit piston et du bouton-poussoir en utilisant des moyens simples et compatibles avec les efforts de rappel produits par un éventuel ressort.

L'invention sera mieux comprise à la lecture de la description qui va suivre en référence aux dessins sur lesquels :
- les figures 1 à 6 représentent des vues en coupe partielle de différentes variantes de réalisation de distributeur dans des applications du type pompe pour récipients qui sont utiles pour la compréhension de l'invention ;
- les figures 7 et 8 représentent des vues en coupe partielle de deux modes de réalisation de l'invention.

Le distributeur représenté sur la figure 1 comprend un corps cylindroconique 1 renfermant une chambre 10 dont le volume correspond ici à une dose de produit liquide.

La chambre 10 est obturée à sa partie supérieure par un piston 2 muni d'un clapet d'échappement 3 et d'un tube gicleur 4 coiffé par un bouton-poussoir 5 coopérant avec un ressort externe 9 monté coaxialement au tube 4. Un ressort interne 6 représenté en pointillés, assure le rappel du piston 2 en position haute.

Toutefois, ce ressort n'est pas toujours utile et dans certaines applications de l'invention, il pourra s'avérer judicieux de supprimer le ressort interne 6 pour ne conserver que le ressort externe 9.

Dans ce mode de réalisation qui correspond à une application du type pompe, la chambre 10 est équipée à sa partie inférieure, d'un clapet d'admission 7 à bille susceptible de communiquer via un tube de prise 8, avec un récipient (non représenté sur cette figure) contenant le produit liquide. Dans ce cas, le produit ne séjourne que temporairement dans la chambre 10.

Le corps 1 est constitué de deux éléments indépendants 1a, 1b destinés à être assemblés de façon étanche et éventuellement réversible.

A cet effet, l'élément supérieur 1a qui porte le piston 2 est pourvu d'une jupe cylindrique 12 tandis que l'élément inférieur 1b est pourvu d'une douille 11 destinée à coopérer par serrage radial avec la jupe 12 en délimitant ainsi la paroi de la chambre 10.

Dans les modes de réalisation de la figure 1 et des figures 2 à 8, la jupe 12 est toujours emmanchée dans la douille 11 mais il est possible selon l'invention de prévoir un emmanchement symétrique de la douille 11 dans la jupe 12.

Les diamètres et épaisseurs respectifs de la jupe 12 et de la douille 11 seront ajustés pour que le serrage radial soit étanche et assure un assemblage stable dans le temps.

A la fin de l'emmanchement, le bord inférieur 12b de la jupe 12 vient, de préférence, au contact de la paroi interne de la douille 11 dans le fond 11b.

Pour faciliter, l'introduction de la jupe 12 dans la douille 11, son bord inférieur 12b est biseauté.

La position finale de l'assemblage est obtenue quand le bord supérieur 11a de la douille 11 est en butée contre un épaulement 12a ménagé à la partie supérieure de la jupe 12.

A son extrémité supérieure, la paroi interne de la jupe 12 porte une saillie radiale 15 coopérant avec une bride 50 solidaire de la partie inférieure du bouton-poussoir 5 pour assurer sa retenue vers le haut.

La saillie 15 est réalisée de façon périphérique ou de façon discontinue et assure conjointement le maintien du piston 2 dans la chambre 10 au contact de la paroi interne de la jupe 12.

Cette disposition implique l'introduction du piston 2 et du bouton-poussoir 5 dans la jupe 12 par son ouverture inférieure de plus grand diamètre.

Dans les variantes représentées sur les figures 2 et 3, le corps 1 est monté sur le col C d'un récipient.

A cet effet, la jupe 12 est équipée d'une collerette de support et de fixation 13 prolongeant l'épaulement 12a.

Sur la figure 2, la collerette 13 possède un filetage 13a coopérant avec des filets complémentaires réalisés à l'extérieur du col C.

Sur la figure 3, la collerette 13 est pourvue d'organes d'encliquetage 13b destinés à coopérer avec des organes complémentaires du col C.

Une cloison cylindrique 14 s'étend de façon intercalaire vers le bas à partir de l'épaulement 12a en délimitant une première gorge périphérique dans laquelle est engagé le bord supérieur du col C et une seconde gorge dans laquelle est disposée la partie supérieure de la douille 11.

La partie inférieure de la douille 11 est ici au contact de la paroi interne du col C mais sans serrage radial pour permettre le vissage du distributeur.

Sur la figure 4, le corps 1 est emmanché dans le col C du récipient avec un serrage radial étanche.

A cet effet, la douille 11 porte une collerette 13 réalisée ici sous forme d'une simple paroi transversale annulaire qui est ajustée et bloquée en appui entre le rebord du col C et l'épaulement 12a de la jupe 12.

La coopération entre le col C rigide, d'une part, la jupe 12 et la douille 11, d'autre part, dont les duretés sont adaptées, assure le calage et l'étanchéité du montage.

La figure 5 représente une variante de réalisation qui correspond à un vissage du corps 1 sur le col C comme dans la variante de la figure 2.

Toutefois, sur la figure 5, un joint J annulaire est disposé entre le rebord du col C et la collerette 13.

La figure 6 représente une variante de réalisation qui correspond à un encliquetage du corps 1 sur le col C comme dans la variante de la figure 3 mais ici la collerette 13 est portée par la douille 11.

La figure 7 représente une variante dans laquelle l'élément inférieur est pourvu d'un manchon 16 prolongeant la douille 11 coaxialement vers le bas et venant en serrage radial étanche à l'intérieur du col C, à la manière d'un bouchon. La collerette 13 est solidaire ici de la douille 11 au niveau du fond 11b et assure le maintien du corps 1 à l'extérieur du col C. Le manchon 16 a, quant à lui, sensiblement le même diamètre que la jupe 12 mais s'étend à l'extérieur de la chambre 10.

Le cas échéant, la collerette 13 sera pourvue de moyens de vissage ou d'encliquetage du type de ceux prévus dans les variantes des figures 2, 3, 5 et 6 pour assurer le verrouillage du distributeur sur le col C.

La figure 8 représente une autre variante dérivant de celle de la figure 7 et dans laquelle le manchon 16 est associé à des moyens d'encliquetage portés par la paroi inférieure de la douille 11. Le diamètre de la douille 11 correspond ici sensiblement au diamètre du col C. Par conséquent, la collerette 13 est constituée d'une partie de la paroi du fond 11b de la douille 11. Le corps 1 est ainsi disposé dans l'alignement du col C sans créer de discontinuité d'aspect.

## Revendications

1. Distributeur de produits liquides à partir d'un récipient à col (C), du type comprenant notamment un corps cylindroconique (1) renfermant une chambre de dosage (10) obturée à sa partie inférieure par un clapet d'admission (7) et à sa partie supérieure par un piston (2) muni d'un clapet d'échappement (3) et d'un tube gicleur (4) coiffé par un bouton-poussoir (5), et résultant de l'assemblage de deux éléments indépendants (1a,1b) un élément supérieur (1a) portant ledit piston (2) en étant pourvu d'une jupe cylindrique (12) et un élément inférieur (1b) pourvu d'une douille (11) destinée à coopérer par serrage radial étanche avec ladite jupe (12) en délimitant la paroi de ladite chambre de dosage (10), **caractérisé en ce que** ledit élément inférieur (1b) est pourvu d'un manchon (16) prolongeant ladite douille (11) coaxialement vers le bas et destiné à venir en serrage radial étanche à l'intérieur du col (C) du récipient.

2. Distributeur selon la revendication 1, **caractérisé en ce que** ladite jupe (12) est emmanchée dans ladite douille (11).

3. Distributeur selon la revendication 2, **caractérisé en ce que** le bord inférieur (12b) de ladite jupe (12) vient au contact de la paroi interne de ladite douille (11).

4. Distributeur selon l'une des revendications précédentes, **caractérisé en ce que** ladite jupe (12) porte un épaulement (12a) formant butée pour le bord supérieur (11a) de ladite douille (11).

5. Distributeur selon l'une des revendications précédentes, **caractérisé en ce que** la paroi interne de ladite jupe (12) porte une saillie radiale (15) de retenue du piston (2) et/ou du bouton-poussoir (5).

6. Distributeur selon l'une des revendications précédentes, **caractérisée en ce que** le clapet d'admission (7) est porté par l'élément inférieur (1b en étant ménagé à la partie inférieure de ladite douille (11).

7. Distributeur selon l'une des revendications précédentes, **caractérisé en ce que** ladite douille (11) ou ladite jupe porte une collerette (13) de support et de fixation sur le col (C) du récipient.

8. Distributeur selon la revendication 7, **caractérisé en ce que** ladite collerette (13) est pourvue d'organes de vissage (13a) ou d'encliquetage (13b) destinés à coopérer avec des organes complémentaires du récipient.

9. Distributeur selon la revendication 7 ou 8, **caractérisé en ce que** ladite collerette (13) est constituée d'une partie du fond (11b) de la douille (11).

## Claims

1. A dispenser for dispensing liquids from a receptacle having a neck (C), the dispenser being of the type comprising a cylindrical and conical body (1) containing a measuring chamber (10) closed at its bottom end by an admission valve (7) and at its top end by a piston (2) provided with a delivery valve (3) and a delivery tube (4) capped by a pushbutton (5), the body being the result of assembling together two independent elements (1a, 1b): a top element (1a) carrying said piston (2) and provided with a cylindrical skirt (12); and a bottom element (1b) provided with a sleeve (11) for co-operating with said skirt (12) by leaktight radial clamping so as to define the wall of said measuring chamber (10), the dispenser being **characterized in that** said bottom element (1b) is provided with a bushing (16) extending said sleeve (11) coaxially downwards for engaging with leaktight radial clamping inside the neck (C) of the receptacle.

2. A dispenser according to claim 1, **characterized in that** said skirt (12) is engaged inside said sleeve (11).

3. A dispenser according to claim 2, **characterized in that** the bottom edge (12b) of said skirt (12) comes into contact with the inside wall of said sleeve (11).

4. A dispenser according to any preceding claim, **characterized in that** said skirt (12) carries a shoulder (12a) forming an abutment for the top edge (11a) of said sleeve (11).

5. A dispenser according to any preceding claim, **characterized in that** the inside wall of said skirt (12) carries a radial projection (15) for retaining the piston (2) and/or the pushbutton (5).

6. A dispenser according to any preceding claim, **characterized in that** the admission valve (7) is carried by the bottom element (1b being provided at the bottom portion of said sleeve (11).

7. A dispenser according to any preceding claim, **characterized in that** said sleeve (11) or said skirt carries a support and fixing collar (13) on the neck (C) of the receptacle.

8. A dispenser according to claim 7, **characterized in that** said collar (13) is provided with screw-fastening or snap-fastening members (13a, 13b) for co-operating with complementary members of the receptacle.

9. A dispenser according to claim 7 or claim 8, **characterized in that** said collar (13) is constituted by a portion of the bottom (11b) of the sleeve (11).

## Patentansprüche

1. Spender zur Ausgabe von flüssigen Produkten aus einem mit einem Hals versehenen Behälter (C), der im Wesentlichen einen zylindrisch-konischen Körper (1) umfasst, der eine Dosierungskammer (10) enthält, die an ihrem unteren Teil durch ein Einlassventil (7) und an ihrem oberen Teil durch einen Kolben (2) verschlossen ist, der mit einem Auslassventil (3) und einem Düsenrohr (4) versehen ist, das durch einen Druckknopf (5) bedeckt ist, und der aus der Zusammensetzung von zwei unabhängigen Elementen (1a, 1b) resultiert, einem oberen Element (1 a), das den besagten Kolben (2) trägt und mit einem zylindrischen Rock (12) versehen ist, und einem unteren Element (1b), das mit einer Fassung (11) versehen ist, die dazu vorgesehen ist, durch dichte radiale Einspannung mit dem besagten Rock (12) zusammenzuwirken, wodurch die Wand der besagten Dosierungskammer (10) festgelegt wird,
**dadurch gekennzeichnet,**
**dass** das besagte untere Element (1b) mit einer Hülse (16) versehen ist, die die besagte Fassung (11) koaxial nach unten verlängert und dazu vorgesehen ist, in eine dichte radiale Einspannung mit der Innenseite des Halses (C) des Behälters zu kommen.

2. Spender nach Anspruch 1,
**dadurch gekennzeichnet,**
**dass** der besagte Rock (12) in die besagte Fassung (11) eingesteckt ist.

3. Spender nach Anspruch 2,
**dadurch gekennzeichnet,**
**dass** der untere Rand (12b) des besagten Rocks (12) in Kontakt mit der Innenwand der besagten Fassung (11) kommt.

4. Spender nach einem der vorhergehenden Ansprüche,
**dadurch gekennzeichnet,**
**dass** der besagte Rock (12) über eine Schulter (12a) verfügt, die einen Anschlag für den oberen Rand (11a) der besagten Fassung (11) bildet.

5. Spender nach einem der vorhergehenden Ansprüche,
**dadurch gekennzeichnet,**
**dass** die Innenwand des besagten Rocks (12) über einen radialen Vorsprung (15) zum Zurückhalten des Kolbens (12) und/oder des Druckknopfs (5) verfügt.

6. Spender nach einem der vorhergehenden Ansprüche,
**dadurch gekennzeichnet,**
**dass** das Einlassventil (7) durch das untere Element (1b) getragen wird, wobei es an dem unteren Teil der besagten Fassung (11) angebracht ist.

7. Spender nach einem der vorhergehenden Ansprüche,
**dadurch gekennzeichnet,**
**dass** die besagte Fassung (11) oder der besagte Rock eine Kappe (13) zur Halterung und zur Befestigung auf dem Hals (C) des Behälters trägt.

8. Spender nach Anspruch 7,
**dadurch gekennzeichnet,**
**dass** die besagte Kappe (13) mit Verschraubungsorganen (13a) oder Aufschnapporganen (13b) versehen ist, die dazu vorgesehen sind, mit komplementären Organen des Behälters zusammenzuwirken.

9. Spender nach Anspruch 7 oder 8,
**dadurch gekennzeichnet,**
**dass** die besagte Kappe (13) aus einem Bodenteil (11b) der besagten Fassung (11) gebildet ist.
